# EUROPÄISCHE PATENTSCHRIFT

(11) **EP 1 468 234 B1**
(45) Veröffentlichungstag und Bekanntmachung des Hinweises auf die Patenterteilung: **21.06.2006**
(21) Anmeldenummer: 03702456.9
(22) Anmeldetag: 16.01.2003
(51) Int. Cl.: F28D 1/03

(54) **MEHRKAMMERFLACHROHR**
MULTI-CHAMBER FLAT TUBE
TUBE PLAT A PLUSIEURS CHAMBRES

(30) Priorität: 17.01.2002 DE 10201512
(43) Veröffentlichungstag der Anmeldung: 20.10.2004
(73) Patentinhaber: Behr GmbH & Co. KG, 70469 Stuttgart (DE)
(72) Erfinder: HELMS, Werner, 73730 Esslingen (DE); KRAMER, Wolfgang, 71384 Weinstadt (DE); MOLDOVAN, Florian, 70180 Stuttgart (DE)
(74) Vertreter: Grauel, Andreas
(86) Internationale Anmeldenummer: PCT/EP2003/000404
(87) Internationale Veröffentlichungsnummer: WO 2003/060410

(56) Entgegenhaltungen:
- EP-A- 0 302 232
- EP-A- 1 074 807
- FR-A- 2 780 153
- FR-A- 2 810 728
- PATENT ABSTRACTS OF JAPAN vol. 2000, no. 11, 3. Januar 2001 (2001-01-03) -& JP 2000 227293 A (ZEXEL CORP), 15. August 2000 (2000-08-15)
- PATENT ABSTRACTS OF JAPAN vol. 2000, no. 05, 14. September 2000 (2000-09-14) -& JP 2000 055582 A (ZEXEL CORP), 25. Februar 2000 (2000-02-25)

## Beschreibung

Die Erfindung bezieht sich auf ein aus einem Flachband hergestelltes, durch eine Längsnaht geschlossenes Mehrkammerflachrohr nach dem Oberbegriff des Patentanspruches 1. Ein solches Mehrkammerflachrohr wurde durch die EP-A 0 457 470 bekannt.

Das bekannte Flachrohr wird aus einem Blechstreifen bzw. Flachband hergestellt, wobei zunächst Sicken in das Flachband eingeprägt werden, und zwar über dessen gesamte Breite, d. h. in beide Flachbandhälften. Die Sicken werden anschließend in gefaltete Stege umgeformt, so daß die beiden Schenkel der Stege eng aneinander anliegen. Das Rohr wird dann etwa in der Mitte gefaltet, so daß die beiden Bandhälften aneinander zu liegen kommen, wobei die Stege versetzt gegeneinander angeordnet sind. Die aneinanderstoßenden Längsränder der beiden Bandhälften werden dann mittels einer Längsnaht miteinander verschweißt, so daß ein geschlossener Querschnitt entsteht. Schließlich wird das Rohr, dessen Bandmaterial lotplatiert ist, verlötet, so daß die Rücken der Stege mit der gegenüberliegenden Rohrwand eine Lötverbindung bilden. Auf der Außenseite der Flachrohre sind sogenannte Wellrippen angeordnet, die mit den Flachrohren verlötet werden.

In einer weiteren Ausführungsform der EP-A 0 457 470 sind die Stege nicht gegeneinander versetzt, sondern einander gegenüberliegend angeordnet, sie erstrecken sich allerdings nur über die Hälfte der Rohrdicke und stoßen in der Mitte aufeinander. Nachteilig bei diesem bekannten Mehrkammerrohr ist es, daß fertigungsbedingte Toleranzen in der Steghöhe nur schwer kompensiert werden können, was zur Folge hat, daß entweder keine durchgehende Lötverbindung zwischen den Stegrücken und der gegenüberliegenden Rohrinnenwandseite erfolgt oder die Außenabmessung des Flachrohres das Sollmaß überschreitet.

Bekannt sind ferner sogenannte Sickenrohre, z.B. durch die DE-A 40 26 988 oder DE-A 195 10 283 der Anmelderin. Diese Sicken weisen zwar beim Kalibrieren des Flachrohres auf Sollstärke eine gewisse Elastizität auf, so daß die fertigungsbedingten Toleranzen kompensiert werden können; allerdings entsteht durch die Sicke auf der Außenseite des Rohres eine Lücke gegenüber den angelöteten Rippen, was eine Unterbrechung des Wärmeübergangs zur Folge hat.

Es ist daher Aufgabe der vorliegenden Erfindung, das gattungsgemäße Mehrkammerflachrohr dahingehend zu verbessern, daß die fertigungsbedingten Toleranzen auf einfache Weise ausgeglichen werden können und daß auf der Außenseite des Flachrohres ein kontinuierlicher Wärmeübergang zur angelöteten Rippe gewährleistet ist. Es ist ferner Aufgabe der Erfindung, ein Verfahren zur Herstellung eines gattungsgemäßen Flachrohres zu schaffen, mit welchem die Fertigungstoleranzen kompensiert und ein maßhaltiges Rohr hergestellt werden kann.

Die Lösung dieser Aufgabe ergibt sich für das gattungsgemäße Mehrkammerflachrohr aus den kennzeichnenden Merkmalen des Patentanspruches 1.

Durch die Anordnung einer plateauartigen Ausprägung auf der einem Stegrücken gegenüberliegenden Längsseite des Rohres wird eine federnde und/oder verformbare Anlage in der Rohrwand geschaffen, auf der sich der Stegrücken beim Kalibrieren des Rohres abstützt. Bei einem leichten Übermaß in der Höhe des Stegrückens kann sich die Ausprägung, die vor dem Kalibrieren eben ist, nach außen verformen und so das Übermaß aufnehmen. Die Höhe der Ausprägung zur Rohrinnenseite ist so gewählt, daß sie der Toleranz in der Steghöhe entspricht. Die Einprägung auf der Außenseite, d. h. der Längsseite des Flachrohres ist so gering, daß der spätere Lötvorgang mit der Rippe nicht beeinträchtigt wird, d. h. es kann eine durchgehende Lötverbindung zwischen der Außenseite der Flachrohre und den Wellenkämmen der Wellrippen stattfinden. Das Flachrohr kann einen oder mehrere Stege aufweisen, die aus einer oder beiden Längsseiten gefaltet sind. Die Längsnaht kann geschweißt oder gelötet sein.

Nach einer vorteilhaften Weiterbildung der Erfindung beträgt die Breite der plateauartigen Ausprägung etwa das doppelte bis dreifache der Rohrwandstärke, d. h. des Flachbandes; die Höhe der Ausprägung zur Innenseite des Rohres hin beträgt weniger als die Hälfte der Rohrwandstärke. Dadurch wird erreicht, daß sich der Stegrücken beim Kalibrieren des Rohres in die plateauartige Ausprägung einprägen kann, ohne daß es zu einer Auswölbung auf der Außenseite der Längsseite des Flachrohres kommt.

Nach einer weiteren vorteilhaften Ausgestaltung der Erfindung sind die Stege nur auf einer Längsseite des Flachrohres angeordnet, während auf der anderen Seite nur die korrespondierenden Ausprägungen vorgesehen sind. Dies ermöglicht eine einfachere Herstellung, insbesondere im Hinblick auf die Lage der Längsschweißnaht.

Nach einer weiteren vorteilhaften Ausgestaltung der Erfindung wird ein Verfahren zur Herstellung eines gattungsgemäßen Mehrkammerflachrohres vorgeschlagen, welches auf Grund der zunächst plateauartigen Ausprägung gegenüber dem Stegrücken ermöglicht, daß Toleranzen in der Stegrückenhöhe und der Rohrwandstärke durch ein Einfedern des Stegrückens in die Ausprägung kompensiert werden können und somit eine dichte und feste Lötverbindung über die gesamte Rohrlänge gewährleistet wird. Dies ist insofern wichtig, weil die Stege die auf die Rohrwandung wirkenden Druckkräfte aufnehmen und als Zuganker wirken müssen.

Ein Ausführungsbeispiel der Erfindung ist in der Zeichnung dargestellt und wird im Folgenden näher beschrieben. Es zeigen:
- **Fig. 1**: ein geschweißtes Mehrkammerrohr mit einem Steg,
- **Fig. 2**: einen Ausschnitt des Mehrkammerrohres gemäß Fig. 1 vor dem Kalibrieren und
- **Fig. 3**: den Ausschnitt gemäß Fig. 2 nach dem Kalibrieren.

**Fig. 1** zeigt einen Querschnitt durch ein Mehrkammerflachrohr 1, welches aus einem Flachbandblechstreifen 2 hergestellt und an einer Schmalseite 3 mittels einer Längsnaht 4 verschweißt ist. Das Flachrohr 1 weist einen langgestreckten Querschnitt mit zwei Längsseiten 5 und 6 und einer weiteren abgerundeten Schmalseite 7 auf. Die Tiefe t des Flachrohres beträgt etwa 24 mm, und die Dicke d etwa 1,8 mm, so daß sich ein Verhältnis von Tiefe zu Dicke $\frac{1}{d} \approx 13$ ergibt. Etwa in der Mitte des Flachrohres 1 ist ein Steg 8 angeordnet, der durch Faltung aus dem Flachband 2 hergestellt wird. Er teilt das Flachrohr 1 in zwei Kammern 9 und 10.

**Fig. 2** zeigt die Einzelheit X aus Fig. 1, d. h. einen vergrößerten Ausschnitt mit dem Steg 8. Wie bereits erwähnt, wird der Steg 8 durch einen Faltvorgang aus dem Flachbandmaterial, welches eine Dicke von s ≈ 0,26 mm aufweist, hergestellt. Der Steg 8 weist zwei Schenkel 11, 12 auf, die über einen Stegrücken 13 miteinander verbunden sind. Beide Schenkel 11, 12 liegen eng aneinander an, und die beiden äußeren Biegeradien 14 sind so klein wie möglich gewählt, damit die Außenfläche der Längsseite 5 möglichst glatt bleibt. Gegenüber dem Stegrücken 13 ist eine plateauartige Erhebung 15 angeordnet, die aus der unteren Längsseite 6 des Flachrohres 1 zur Innenseite 6' des Rohres hin ausgeprägt ist. Diese Erhebung bzw. Ausprägung 15 weist zur Innenseite 9, 10 des Rohres 1 hin eine Höhe h auf, die etwa 0,05 mm beträgt, d. h. etwa 20 % der Wandstärke s des Flachbandes. Die Breite b der Ausprägung 15 beträgt etwa 1 mm, d. h. sie entspricht etwa dem Vierfachen der Wandstärke s.

Die Darstellung in Fig. 2 zeigt das Mehrkammerrohr 1 mit einer Dicke d₀ in einem Zustand nach dem Falten des Steges 8 und dem Schweißen des Rohres, jedoch vor dem Kalibriervorgang, mit welchem die genaue Dicke d des Flachrohres 1 hergestellt wird. In sofern befindet sich zwischen dem Stegrücken 13 und der plateauartigen Erhebung 15 ein Spalt 16, d. h. der Stegrücken 13 liegt nicht auf der Ausprägung 15 auf. Dies kann sich auf Grund des Herstellungsprozesses ergeben, weil einerseits die Höhe des Steges 8 und andererseits die Rohrwandstärke s Toleranzen unterworfen sind und das Rohr aufgrund seiner Eigenelastizität zurückfedert. Da der Stegrücken jedoch später mit der gegenüberliegenden Seite 6 des Flachrohres, d. h. der Ausprägung 15 verlötet werden soll, muß einerseits eine Anlage zwischen Stegrücken 13 und Plateau 15 geschaffen und andererseits ein bestimmtes Endmaß für die Dicke d des Rohres gewährleistet sein. Dies geschieht durch den sogenannten Kalibrier-Vorgang.

**Fig. 3** zeigt den Ausschnitt des Rohres 1, d. h. die Einzelheit X nach dem sogenannten Höhenkalibrieren, d. h. nachdem das Rohr in einem hier nicht dargestellten Rollensatz auf das Sollmaß d' gebracht worden ist. Bei diesem Höhenkalibrieren werden die beiden Längsseiten 5 und 6 - wie durch die Pfeile dargestellt - durch den erwähnten Rollensatz auf das Maß d' zusammengedrückt. Bei diesem Vorgang hat sich der Stegrücken 13 in die plateauartige Erhebung 15 eingeprägt und dort eine "Delle" 17 gebildet. Diese "Delle" 17 nimmt also nach dem Kalibrieren die toleranzbedingten Ungenauigkeiten, auf.

Die Mehrkammerflachrohre werden anschließend mit Wellrippen - wie an sich bekannt - zu einem Wärmeübertrager verlötet. Dafür ist das Bandmaterial 2 für die Mehrkammerrohre beidseitig lotplattiert; in sofern ist einerseits eine Verlötung zwischen Stegrücken 13 und Ausprägung 15 als auch zwischen den Außenseiten 5, 6 und den nicht dargestellten Wellrippen gewährleistet. Der Steg 8 fungiert somit nicht nur als Trennwand, sondern auch als Zuganker zur Aufnahme von Innendruckkräften im Rohr. Die verbleibende Tiefe e der Einprägung 15 bzw. der "Delle" 17 ist so gering, daß sie die Verlötung zwischen Wellrippe und Außenseite des Rohres 1 nicht beeinträchtigt, d. h. der in diesem Bereich etwas vergrößerte Lotspalt kann ohne weiteres beim Lötprozeß mit Lot gefüllt werden, so daß eine ununterbrochene stoffschlüssige Verbindung zwischen Wellrippe und Außenwand des Rohres gewährleistet ist.

Im oben beschriebenen Ausführungsbeispiel ist lediglich ein Steg, d. h. ein Zweikammerrohr dargestellt. Die Erfindung ist jedoch auch auf Mehrkammerrohre mit einer beliebigen Anzahl von Stegen bzw. Kammern anwendbar. Dabei ist es von Vorteil, wenn jeweils die Stege auf einer Längsseite und die plateauartigen Ausprägungen auf der gegenüberliegenden Längsseite des Mehrkammerflachrohres angeordnet sind. Der Fertigungsvorgang und die genaue Lage der Längsschweißnaht können dadurch günstig beeinflußt werden.

Das oben beschriebene Mehrkammerrohr wird vorzugsweise für luftgekühlte Kühlmittelkühler für Brennkraftmaschinen für Kraftfahrzeuge eingesetzt.

## Patentansprüche

1. Aus einem Flachband (2) hergestelltes, durch eine Längsnaht (4) geschlossenes Mehrkammerrohr mit zwei flachen Längsseiten (5, 6) und zwei gekrümmten Schmalseiten (3, 7) und mit mindestens einem aus dem Flachband (2) gefalteten Steg (8), der benachbarte Kammern (9, 10) abteilt und mit der gegenüberliegenden Rohrinnenwand (6) verlötet ist, **dadurch gekennzeichnet, daß** das Flachband (2) im Bereich der Verlötung des mindestens einen Steges (8) eine zur Rohrinnenseite (6') gerichtete plateauartige Ausprägung (15) zur Bildung einer federnden und/oder verformbaren Anlage des Steges (8) aufweist.

2. Mehrkammerrohr nach Anspruch 1, **dadurch gekennzeichnet, daß** die Ausprägung (15) mit einer Breite b, die mindestens der doppelten Flachbanddicke s entspricht, und mit einer Höhe h, die wesentlich geringer als die Flachbanddicke s ist, ausgebildet ist.

3. Mehrkammerrohr nach Anspruch 2, **dadurch gekennzeichnet, daß** die Breite b größer als das Dreifache der Flachbanddicke s und die Höhe h kleiner als die Hälfte der Flachbanddicke s ist, d. h. b ≥ 3 s und h ≤ 0,5s.

4. Mehrkammerrohr nach Anspruch 1, 2 oder 3, **dadurch gekennzeichnet, daß** die Flachbanddicke 0,1 ≤ s ≤ 0,5 mm ist.

5. Mehrkammerrohr nach einem der vorhergehenden Ansprüche, **dadurch gekennzeichnet, daß** das Rohr eine Tiefe t im Bereich von 20 mm ≤t ≤60 mm aufweist.

6. Mehrkammerrohr nach einem der vorhergehenden Ansprüche, **dadurch gekennzeichnet, daß** das Rohr eine Dicke d im Berich von 1,5 mm ≤ d ≤ 2,0 mm aufweist.

7. Mehrkammerrohr nach einem der vorhergehenden Ansprüche, **dadurch gekennzeichnet, daß** die Stege abwechselnd aus der einen Längsseite (5) und aus der gegenüberliegenden Längsseite (6) gefaltet und die Ausprägungen (15) ebenfalls abwechselnd auf der einem Steg (8) gegenüberliegenden Längsseite angeordnet sind.

8. Mehrkammerrohr nach einem der vorhergehenden Ansprüche, **dadurch gekennzeichnet, daß** die Stege (8) nur aus einer Längsseite (5) gefaltet und die Ausprägungen (15) auf der gegenüberliegenden Längsseite (6) angeordnet sind.

9. Verfahren zur Herstellung eines Mehrkammerrohres nach einem der vorhergehenden Ansprüche, **dadurch gekennzeichnet,**
- **daß** ein Flachband (2) bereit gestellt wird,
- **daß** auf einer Hälfte des Flachbandes Stege (8) durch Falten und
- auf der anderen Hälfte des Flachbandes (2) die Ausprägungen (15) eingeformt werden,
- **daß** das Flachband (2) an einer Schmalseite (7) gebogen und an seiner anderen Schmalseite (3) zur Anlage gebracht und verschweißt wird,
- **daß** die Stegrücken (13) zur Anlage mit der Ausprägung (15) gebracht und das Flachrohr (1) bezüglich seiner Dicke d, gegebenenfalls unter Verformung der Ausprägung (15) auf ein Sollmaß d' kalibriert wird.

10. Wärmeübertrager, insbesondere luftgekühlter Kühlmittelkühler für Brennkraft-maschinen, mit Wellrippen und Mehrkammerflachrohren nach einem der Ansprüche 1 bis 8.

## Claims

1. Multi-chamber tube made from a flat strip (2) dosed by a longitudinal weld seam (4), with two flat long sides (5, 6) and two curved narrow sides (3, 7) and with at least one web (8) produced by folding from the flat strip (2), which divides adjacent chambers (9, 10) and is brazed to the opposite inside wall (6) of the tube, **characterised in that** in the area where the at least one web (8) is brazed, the flat strip (2) has a plateau-like raised portion (15) projecting towards the inside (6') of the tube, which forms a springy and/or deformable abutment for the web (8).

2. Multi-chamber tube according to Claim 1, **characterised in that** the raised portion (15) is of width b corresponding to at least twice the thickness s of the flat strip, and of a height h that is essentially less than the thickness s of the flat strip.

3. Multi-chamber tube according to Claim 2, **characterised in that** the width b is larger than three times the thickness s of the flat strip and the height h is smaller than half the thickness s of the flat strip, i.e. b ≥ 3s and h ≤ 0.5s.

4. Multi-chamber tube according to Claims 1, 2 or 3, **characterised in that** the thickness of the flat strip is 0.1 ≤ s ≤ 0.5 mm.

5. Multi-chamber tube according to any of the preceding claims, **characterised in that** the depth t of the tube is in the range 20 mm ≤ t ≤ 60 mm.

6. Multi-chamber tube according to any of the preceding claims, **characterised in that** the thickness d of the tube is in the range 1.5 mm ≤ d ≤ 2.0 mm.

7. Multi-chamber tube according to any of the preceding claims, **characterised in that** the webs are made by folding in alternation from one long side (5) and from the opposite long side (6), and the raised portions (15) are also located in alternation on the long side opposite each web (8).

8. Multi-chamber tube according to any of the preceding claims, **characterised in that** the webs (8) are made by folding on only one long side (5) and the raised portions (15) are located on the opposite long side (6).

9. Method for the production of a multi-chamber tube according to any of the preceding claims, **characterised in that**:
- a flat strip (2) is prepared,
- on one half of the flat strip webs (8) are produced by folding and
- on the other half of the flats trip (2) the raised portions (15) are formed,
- the flat strip (2) is bent along one narrow side (7) and brought into contact along its other narrow side (3) and welded,
- the end (13) of the webs are brought into contact with the raised portion (15) are having regard to its thickness d, the flat tube (1) is calibrated to a nominal dimension d' if necessary by deforming the raised portion (15).

10. Heat exchanger, in particular an air-cooled coolant medium cooler for internal combustion engines, with corrugated fins and multi-chamber flat tubes according to any of Claims 1 to 8.

## Revendications

1. Tube à plusieurs chambres fabriqué à partir d'un ruban plat (2), fermé par une soudure longitudinale (4), avec deux grands côtés (5, 6) plats et deux côtés étroits (3, 7) incurvés et avec au moins une barrette (8) pliée à partir du ruban plat (2), qui divise des chambres (9, 10) voisines et est brasée avec la paroi intérieure de tube (6) opposée, **caractérisé en ce que** le ruban plat (2) présente dans la zone du brasage de la au moins une barrette (8) d'une empreinte (15) de type plateau, orientée vers le côté intérieur du tube (6'), pour la formation d'un appui élastique et/ou déformable de la barrette (8).

2. Tube à plusieurs chambres selon la revendication 1, **caractérisé en ce que** l'empreinte (15) est réalisée avec une largeur b, qui correspond au moins au double de l'épaisseur du ruban plat s, et avec une hauteur h, qui est sensiblement inférieure à l'épaisseur du ruban plat s.

3. Tube à plusieurs chambres selon la revendication 2, **caractérisé en ce que** la largeur b est supérieure au triple de l'épaisseur du ruban plat s et la hauteur h est inférieure à la moitié de l'épaisseur du ruban plat s, c'est-à-dire b ≥ 3 s et h ≤ 0, 5 s.

4. Tube à plusieurs chambres selon la revendication 1, 2 ou 3, **caractérisé en ce que** l'épaisseur du ruban plat s est supérieure ou égale à 0,1 et inférieure ou égale à 0,5 mm.

5. Tube à plusieurs chambres selon l'une quelconque des revendications précédentes, **caractérisé en ce que** le tube présente une profondeur t dans la plage suivante 20 mm ≤ t ≤ 60 mm.

6. Tube à plusieurs chambres selon l'une quelconque des revendications précédentes, **caractérisé en ce que** le tube présente une épaisseur d comprise dans la plage suivante : 1,5 mm ≤ d ≤ 2, 0 mm.

7. Tube à plusieurs chambres selon l'une quelconque des revendications précédentes, **caractérisé en ce que** les barrettes sont pliées alternativement à partir d'un grand côté (5) et à partir du grand côté (6) opposé et les empreintes (15) sont disposées également de façon alternative sur le grand côté opposé à une barrette (8).

8. Tube à plusieurs chambres selon l'une quelconque des revendications précédentes, **caractérisé en ce que** les barrettes (8) sont pliées seulement à partir d'un grand côté (5) et les empreintes (15) sont disposées sur le grand côté (6) opposé.

9. Procédé pour la fabrication d'un tube à plusieurs chambres selon l'une quelconque des revendications précédentes, **caractérisé en ce que**,
- un ruban plat (2) est mis à disposition,
- des barrettes (8) sont formées par pliage sur une moitié du ruban plat et
- les empreintes (15) sont formées sur l'autre moitié du ruban plat (2),
- le ruban plat (2) est plié sur un côté étroit (7) et amené en appui sur son autre côté étroit (3) et soudé,
- **en ce que** les dos de barrette (13) sont amenés en appui avec l'empreinte (15) et le tube plat (1) est calibré en ce qui concerne son épaisseur d, éventuellement en déformant l'empreinte (15), sur une côte prescrite d'.

10. Echangeur de chaleur, en particulier refroidisseur à réfrigérant refroidi par air pour des moteurs à combustion interne, avec des nervures ondulées et des tubes plats à plusieurs chambres selon l'une quelconque des revendications 1 à 8.
